# EUROPÄISCHE PATENTSCHRIFT

(11) **EP 2 239 392 B1**
(45) Veröffentlichungstag und Bekanntmachung des Hinweises auf die Patenterteilung: **04.06.2014**
(21) Anmeldenummer: 09012806.7
(22) Anmeldetag: 09.10.2009
(51) Int. Cl.: E04D 1/34

(54) **Halteklammer für eine Dacheindeckungsplatte**
Holding clamp for a roof decking panel
Etrier de retenue d'un élément de couverture de toiture

(30) Priorität: 06.04.2009 DE 102009016548
(43) Veröffentlichungstag der Anmeldung: 13.10.2010
(73) Patentinhaber: Friedrich Ossenberg-Schule GmbH + Co. KG, 58675 Hemer (DE)
(72) Erfinder: Kaemper, Jan, 58802 Balve (DE)
(74) Vertreter: Köchling, Conrad-Joachim

(56) Entgegenhaltungen:
- WO-A1-90/10768
- DE-U1-202005 007 497
- FR-A- 486 509

## Beschreibung

Die Erfindung betrifft eine Halteklammer für eine Dacheindeckungsplatte mit einem im Wesentlichen u-förmigen Grundkörper mit einem ersten Schenkel zum Angriff an der Oberseite und einem zweiten Schenkel zum Angriff an der Unterseite der Dacheindeckungsplatte, einem die Schenkel verbindenden Steg, Einrichtungen zum Verhindern des Abziehens der Halteklammer von der Dacheindeckungsplatte, sowie einer Einrichtung zur Befestigung an der Dachunterkonstruktion, wobei die Halteklammer einstückig aus einem Blechstreifen geformt ist.

Eine Halteklammer dieser Art ist beispielsweise aus der EP 1 154 094 A1 bekannt. Bei der bekannten Halteklammer sind am zweiten Schenkel als Einrichtung zum Verhindern des Abziehens der Halteklammer von einer Dacheindeckungsplatte spitze Vorsprünge vorgesehen, die mit ihren Spitzen zum Verbindungssteg der Halteklammer gerichtet sind. Die spitze Ausbildung dieser Vorsprünge ist nachteilig, weil die Spitzen einerseits bei der Handhabung durch den Montierenden eine Verletzungsgefahr bilden, weil der Montierende sich an den spitzen Enden verletzen kann. Auch können diese Spitzen beispielsweise an der Bekleidung des Montierenden hängen bleiben und dort Schäden verursachen.

Andererseits sind diese Spitzen nachteilig, weil sie sich in der Montagesolllage, wenn nämlich die Halteklammer auf eine Dacheindeckungsplatte aufgesteckt ist, zwar an der Unterseite der Dacheindeckungsplatte abstützen können, wobei aber durch die Spitzen Beschädigungen der Unterseite der Dacheindeckungsplatte unvermeidbar sind. Insbesondere beim normalen Gebrauchszustand eines mit solchen Halteklammern ausgerüsteten Daches tritt der Effekt auf, dass durch Windlasten eine ständige, wenn auch einigermaßen geringe Bewegung der Dacheindeckungsplatte relativ zu der Halteklammer erfolgt. Aus diesem Grunde graben sich die Spitzen zunehmend in das Material Dacheindeckungsplatte ein und/oder sie erzeugen Riefen in der Dacheindeckungsplatte, so dass diese auf Dauer durch die Spitzen nicht ausreichend gehalten ist. Zudem können die Spitzen bei der Montage umgebogen werden, so dass die gewünschte Lagesicherung nicht oder nur unzureichend erfolgt.

Aus der DE 20 2005 007 497 U1 ist eine Halteklammer bekannt, die die gleichen Nachteile hat. Dort sind an den Enden des zweiten Schenkels der Halteklammer spitze Vorsprünge vorgesehen, die sich an der Unterseite der Dachplatte im Montagezustand abstützen sollen. Hieraus resultieren die gleichen Nachteile, die oben beschrieben sind, wobei auch bei der Handhabung der Halteklammer vor deren Montage für deren Benutzer eine Verletzungsgefahr an den spitzen Vorsprüngen besteht.

Die gleichen Nachteile resultieren auch bei einer Halteklammer, wie sie durch die DE 196 47 528 C1 bekannt geworden ist.

Aus der WO 90/10768 A1, ist eine Halteklammer bekannt, die etwa Z-förmig ausgebildet ist. An einem Endbereich weist diese Halteklammer einen Nagelvorsprung auf, mittels derer sie an einer Dachlatte oder dergleichen befestigbar ist. Am anderen Endbereich weist die Halteklammer entgegen dem Nagelvorsprung abgewinkelte Schenkel auf, die dazu geeignet und bestimmt sind, an der Randkante von Dachplatten verhakt zu werden.

Aus der FR 486509 A ist eine Halteklammer für Dacheindeckungsplatten bekannt, die an einer Dachlatte mit einem Endbereich verhakt werden kann und die an einem zweiten Endbereich zwei Schenkel aufweist, die entgegen der Verhakung an der Dachlatte abgewinkelt sind und dazu dienen, an der Randkante einer Dachplatte verhakt zu werden.

Ausgehend von diesem Stand der Technik liegt der Erfindung die Aufgabe zugrunde, eine Halteklammer gattungsgemäßer Art zu schaffen, bei der eine Verletzungsgefahr für den Montierenden bei der Handhabung der Halteklammer weitestgehend vermieden ist und bei der beim bestimmungsgemäßen Gebrauch ein Einarbeiten von Vorsprüngen in die Unterseite einer Dachplatte weitestgehend ausgeschlossen ist.

Zur Lösung dieser Aufgabe schlägt die Erfindung vor, dass der zweite Schenkel als Einrichtung zum Verhindern des Abziehens der Halteklammer an seinem freien Ende einen um mehr als 90° gegenüber dem Schenkel abgewinkelten, mit seinem Ende zum verbindenden Steg hin gerichteten Hakenbereich aufweist, der eine der Breite des zweiten Schenkels entsprechend lange Anlagekante zur Anlage an die Unterseite einer Dacheindeckungsplatte bildet, und dass der Hakenbereich durch parallel zu den Seitenrandkanten des zweiten Schenkels gerichtete, zum freien Hakenende offene Schlitze in mehrere Hakenelemente aufgegliedert ist, wobei die Schlitze über die gesamte Länge des Hakenbereichs und über die wesentliche Länge des zweiten Schenkels bis nahe zum verbindenden Steg verlaufen.

Gemäß der Erfindung ist der zweite Schenkel der Halteklammer zu einem Hakenbereich abgewinkelt, wobei dieser Haken keine Spitzen bildet, sondern eine entsprechend der Breite des zweiten Schenkels lange Anlagekante bildet, die an die Unterseite einer Dacheindeckungsplatte im Montagesollzustand angelegt ist. Vor der Montage weist diese Halteklammer folglich keine Spitzen auf, an denen sich der Benutzer verletzen könnte. Auch im Montagesollzustand sind keine Spitzen vorhanden, die sich in die Unterseite der Dacheindeckungsplatte einarbeiten könnten, sofern die Dacheindeckungsplatte durch Windbelastung relativ zur Halteklammer bewegt wird. Dadurch, dass der Hakenbereich durch die Schlitze in mehrere Hakenelemente aufgegliedert ist, ist eine gute Anpassung an die Unterseite einer Dacheindeckungsplatte auch dann gewährleistet, wenn auf der Unterseite der Dacheindeckungsplatte Vorsprünge oder Vertiefungen ausgebildet sind, was häufig der Fall ist, weil die Hakenelemente sich an diese Verhältnisse anpassen können, so dass beispielsweise bei Vorsprüngen auf der Unterseite der Dacheindeckungsplatte einige Hakenelemente im Bereich der Dacheindeckungsplatte anliegen, in welchem keine Vorsprünge vorgesehen sind, während eines oder mehrere der Hakenelemente an den Bereichen anliegen, an denen Vorsprünge vorgesehen sind.

Die Gesamtfunktion des Hakenbereiches und somit der Halteklammer wird dadurch nicht nachteilig beeinflusst, weil in jedem Falle jedes der Hakenelemente an der Rückseite der Dacheindeckungsplatte anliegt. Um einen ausreichenden Weg für die Bewegung der Hakenelemente zur Verfügung zu stellen, verlaufen die Schlitze über die gesamte Länge des Hakenbereiches und über die wesentliche Länge des zweiten Schenkels bis nahe zum verbindenden Steg.

Bevorzugt ist dabei vorgesehen, dass die Schlitze schmaler als die Hakenelemente sind.

Die Schlitze sind demzufolge relativ schmal und die Hakenelemente relativ breit, so dass die Hakenelemente ihre Funktion erfüllen können und eine möglichst lange Anlagekante der Hakenelemente an der Dachplatte erreicht wird.

Um ein Einreißen des Materials der Halteklammer am Endbereich der Schlitze zu vermeiden, ist vorgesehen, dass die Schlitze an ihrem geschlossenen Ende gerundet sind.

Für die bestimmungsgemäße Benutzung wird es als vorteilhaft angesehen, wenn die Hakenelemente halb so lang wie der zweite Schenkel sind.

Aus dem gleichen Grunde ist vorzugsweise vorgesehen, dass der zwischen den Hakenelementen und dem zweiten Schenkel eingeschlossene Winkel bei unbelasteter Halteklammer etwa 45° beträgt.

Besonders bevorzugt ist vorgesehen, dass der erste Schenkel ebenflächig und vorsprungsfrei ausgebildet ist.

Eine solche Ausbildung ist an sich aus der DE 41 08 875 A1 bekannt.

Zudem ist vorgesehen, dass der Steg Versteifungssicken aufweist, die von den Enden der Schenkel über den Übergangsbereich zwischen den Schenkeln und dem Steg und über den gesamten Längsverlauf des Steges verlaufen.

Dabei ist bevorzugt vorgesehen, dass die Sicken nach außen vom Steg beziehungsweise den Schenkeln vorragen.

In an sich bekannter Weise ist vorgesehen, dass an der Halteklammer ein Drahtstück befestigt ist, welches von der Halteklammer außerhalb des Klammermauls abragt.

Dabei ist vorzugsweise vorgesehen, dass das Drahtstück durch eine Lochung des Steges verläuft und innenseitig des zweiten Schenkels fixiert ist.

Ebenfalls in an sich bekannter Weise ist vorgesehen, dass an die Halteklammer eine Befestigungslasche angeformt ist, die endseitig eine Lochung aufweist, die von einer Befestigungsschraube durchgriffen ist.

Dabei ist bevorzugt vorgesehen, dass die Befestigungslasche aus dem ersten Schenkel freigeschnitten und um eine mit dem Steg gemeinsame Kante abgewinkelt ist.

Ausführungsformen der Erfindung sind in der Zeichnung dargestellt und im Folgenden näher beschrieben.

Es zeigt:
- Figur 1 bis 4: eine erste Ausführungsform einer Halteklammer in unterschiedlichen Ansichten;
- Figur 5 und 6: eine zweite Ausführungsform in unterschiedlichen Ansichten;
- Figur 7: eine Dacheindeckungsplatte von unten gesehen mit aufgesteckter Halteklammer;
- Figur 8: eine vergrößerte Darstellung des Ausschnittes VIII der Figur 7.

In den Figuren ist eine Halteklammer 1 für eine Dacheindeckungsplatte 2 gezeigt. Sie weist einen im Wesentlichen u-förmigen Grundkörper mit einem ersten Schenkel 3 zum Angriff an der Oberseite und einem zweiten Schenkel 4 zum Angriff an der Unterseite der Dacheindeckungsplatte 2 auf sowie einen die Schenkel 3,4 verbindenden Steg 5. Ferner sind Einrichtungen 6 zum Verhindern des Abziehens der Halteklammer 1 von der Dacheindeckungsplatte 2 vorgesehen sowie eine Einrichtung zur Befestigung an der Dachunterkonstruktion.

Die Halteklammer ist einstückig aus einem Blechstreifen geformt, beispielsweise aus korrosionsfestem Material, insbesondere Edelstahl.

Erfindungsgemäß weist der zweite Schenkel 4 als Einrichtung 6 zum Verhindern des Abziehens der Halteklammer 1 an seinem freien Ende einen um mehr als 90° gegenüber dem Schenkel 4 abgewinkelten, mit seinem Ende zum verbindenden Steg 5 hin gerichteten Hakenbereich 7 auf, der eine Breite hat, die der Breite des zweiten Schenkels 4 entspricht. Das freie Ende dieses Hakenbereiches 7 bildet eine entsprechend lange Anlagekante zur Anlage an die Unterseite einer Dacheindeckungsplatte 2. Um Unebenheiten auf der Unterseite der Dachplatte ausgleichen zu können, insbesondere beispielsweise dort vorgesehene Vorsprünge 8, ist der Hakenbereich 7 durch parallel zu den Seitenrandkanten des zweiten Schenkels 4 gerichtete und zum freien Hakenende offene Schlitze 9 in mehrere Hakenelemente 10,11,12 aufgegliedert. Die Schlitze 9 verlaufen über die gesamte Länge des Hakenbereichs. 7 und über die wesentliche Länge des zweiten Schenkels 4 bis nahe zum verbindenden Steg 5. Durch diese Ausbildung wird eine gute Anpassung des durch die Hakenelemente 10,11,12 gebildeten Stützbereiches an der Rückseite der Dacheindeckungsplatte erreicht, wie insbesondere in Figur 8 veranschaulicht ist. Beispielsweise kann ein solcher Bereich, nämlich das Hakenelement 12, sich auf der Erhebung 8 abstützen, während andere Bereiche, nämlich die Hakenelemente 10,11 sich auf der vorsprungsfreien ebenen Fläche der Rückseite der Dacheindeckungsplatte abstützen können. Es werden somit alle federnden Hakenelemente 10,11,12 wirksam und stützen sich mit ihrer freien Endrandkante an entsprechenden Teilen an der Rückseite der Dacheindeckungsplatte 2 ab. Sofern die Aufgliederung in die einzelnen Hakenelemente nicht vorgenommen wäre, würde bei der Situation, die in Figur 8 dargestellt ist, lediglich ein Teil der Randkante an dem Element 8 anliegen, während der übrige Teil der Randkante nicht zu Stützzwecken an der Rückseite der Dacheindeckungsplatte anliegen könnte.

Vorzugsweise sind die Schlitze 9 schmaler als die Hakenelemente 10,11,12. Um Risse zu vermeiden sind die Schlitze 9 an ihrem geschlossenen Ende gerundet, wie beispielsweise in Figur 1 anschaulich dargestellt ist. Vorzugsweise sind die Hakenelemente 10,11,12 etwa halb so lang wie der zweite Schenkel 4 der Halteklammer 1. Der zwischen den Hakenelementen 10,11,12 und dem zweiten Schenkel 4 eingeschlossene Winkel beträgt bei unbelasteter Halteklammer vorzugsweise etwa 45°.

Wie insbesondere aus Figur 2 und auch aus Figur 5 ersichtlich, ist der erste Schenkel 3 der Halteklammer ebenflächig und vorsprungsfrei ausgebildet. Hierdurch wird erreicht, dass in der Montagesollposition der erste Schenkel 3 ebenflächig auf der Oberseite der Dacheindeckungsplatte anliegt, was unter Umständen deswegen hilfreich und vorteilhaft ist, weil im Randbereich die Ziegelfläche von einer Dichtfolie oder dergleichen übergriffen ist, die dann ebenso ebenflächig den ersten Schenkel 3 überlagern kann. Auch bei Windsogbelastung, wenn beispielsweise Wind eine verlegte Dacheindeckungsplatte anhebt, bleibt die Oberseite der Dacheindeckungsplatte am ersten Schenkel 3 flächig angelegt.

Vorzugsweise ist zudem vorgesehen, dass der Steg 5 Versteifungssicken aufweist, die von den Enden der Schenkel 3,4 über den Übergangsbereich zwischen den Schenkeln 3,4 und dem Steg 5 und über den gesamten Längsverlauf des Steges 5 verlaufen.

Hierdurch wird die Steifigkeit der Halteklammer insgesamt verbessert, ohne dass deren federnden Elemente in ihrer Federung eingeschränkt wären. Bevorzugt ist dabei vorgesehen, dass die Sicken nach außen vom Steg 5 beziehungsweise den Schenkeln 3,4 vorragen.

Zur Befestigung an einer Dachunterkonstruktion ist beim Ausführungsbeispiel gemäß Figur 1 bis 4 an der Halteklammer 1 ein Drahtstück 13 befestigt, welches von der Halteklammer 1 abragt. Dabei ist das Drahtstück 13 durch eine Lochung des Steges 5 gesteckt und innenseitig am zweiten Schenkel 4 befestigt, beispielsweise angeschweißt. Alternativ kann zur Befestigung der Halteklammer 1 an der Dachunterkonstruktion eine Ausbildung vorgesehen sein, wie sie in Figur 5 und 6 gezeigt ist. Dabei ist an die Halteklammer 1 eine Befestigungslasche 14 angeformt, die endseitig eine Lochung zur Aufnahme einer Befestigungsschraube 15 aufweist. Dabei ist die Befestigungslasche 14 vorzugsweise aus dem ersten Schenkel 3 freigeschnitten und um eine mit dem Steg 5 gemeinsame Kante 16 abgewinkelt, und zwar in einer Gebrauchslage, wie in Figur 5 und 6 veranschaulicht ist.

## Patentansprüche

1. Halteklammer (1) für eine Dacheindeckungsplatte mit einem im Wesentlichen u-förmigen Grundkörper mit einem ersten Schenkel (3) zum Angriff an der Oberseite und einem zweiten Schenkel (4) zum Angriff an der Unterseite der Dacheindeckungsplatte (2), einem die Schenkel (3,4) verbindenden Steg (5), Einrichtungen (6) zum Verhindern des Abziehens der Halteklammer (1) von der Dacheindeckungsplatte (2), sowie einer Einrichtung zur Befestigung an der Dachunterkonstruktion, wobei die Halteklammer (1) einstückig aus einem Blechstreifen geformt ist, wobei der zweite Schenkel (4) als Einrichtung (6) zum Verhindern des Abziehens der Halteklammer (1) an seinem freien Ende einen um mehr als 90° gegenüber dem Schenkel (4) abgewinkelten, mit seinem Ende zum verbindenden Steg (5) hin gerichteten Hakenbereich (7) aufweist, **dadurch gekennzeichnet, dass** der Hakenbereich eine der Breite des zweiten Schenkels (4) entsprechend lange Anlagekante zur Anlage an die Unterseite einer Dacheindeckungsplatte (2) bildet, und dass der Hakenbereich (7) durch parallel zu den Seitenrandkanten des zweiten Schenkels (4) gerichtete, zum freien Hakenende offene Schlitze (9) in mehrere Hakenelemente (10,11,12) aufgegliedert ist, wobei die Schlitze (9) über die gesamte Länge des Hakenbereichs und über die wesentliche Länge des zweiten Schenkels (4) bis nahe zum verbindenden Steg (5) verlaufen.

2. Halteklammer nach Anspruch 1,
**dadurch gekennzeichnet, dass** die Schlitze (9) schmaler als die Hakenelemente (10,11,12) sind.

3. Halteklammer nach einem der Ansprüche 1 oder 2,
**dadurch gekennzeichnet, dass** die Schlitze (9) an ihrem geschlossenen Ende gerundet sind.

4. Halteklammer nach einem der Ansprüche 1 bis 3,
**dadurch gekennzeichnet, dass** die Hakenelemente (10,11,12) halb so lang wie der zweite Schenkel (4) sind.

5. Halteklammer nach einem der Ansprüche 1 bis 4,
**dadurch gekennzeichnet, dass** der zwischen den Hakenelementen (10,11,12) und dem zweiten Schenkel (4) eingeschlossene Winkel bei unbelasteter Halteklammer (1) etwa 45° beträgt.

6. Halteklammer nach einem der Ansprüche 1 bis 5,
**dadurch gekennzeichnet, dass** der erste Schenkel (3) ebenflächig und vorsprungsfrei ausgebildet ist.

7. Halteklammer nach einem der Ansprüche 1 bis 6,
**dadurch gekennzeichnet, dass** der Steg (5) Versteifungssicken aufweist, die von den Enden der Schenkel (3,4) über den Übergangsbereich zwischen den Schenkeln (3,4) und dem Steg (5) und über den gesamten Längsverlauf des Steges (5) verlaufen.

8. Halteklammer nach Anspruch 7,
**dadurch gekennzeichnet, dass** die Sicken nach außen vom Steg (5) beziehungsweise den Schenkeln (3,4) vorragen.

9. Halteklammer nach einem der Ansprüche 1 bis 8,
**dadurch gekennzeichnet, dass** an der Halteklammer (1) ein Drahtstück (13) befestigt ist, welches von der Halteklammer (1) außerhalb des Klammermauls abragt.

10. Halteklammer nach Anspruch 9,
**dadurch gekennzeichnet, dass** das Drahtstück (13) durch eine Lochung des Steges (5) verläuft und innenseitig des zweiten Schenkels (4) fixiert ist.

11. Halteklammer nach einem der Ansprüche 1 bis 8,
**dadurch gekennzeichnet, dass** an die Halteklammer (1) eine Befestigungslasche (14) angeformt ist, die endseitig eine Lochung aufweist, die von einer Befestigungsschraube (15) durchgriffen ist.

12. Halteklammer nach Anspruch 11,
**dadurch gekennzeichnet, dass** die Befestigungslasche (14) aus dem ersten Schenkel (3) freigeschnitten und um eine mit dem Steg (5) gemeinsame Kante (16) abgewinkelt ist.

## Claims

1. A retaining clip (1) for a roof cover plate comprising a substantially U-shaped base body with a first leg (3) for engaging the upper side and a second leg (4) for engaging the lower side of the roof cover plate (2), a web (5) connecting the legs (3, 4), devices (6) for preventing the withdrawal of the retaining clip (1) from the roof cover plate (2), and a device for fixing to the roof substructure, the retaining clip (1) being integrally formed from a sheet metal strip, the second leg (4), as the device (6) for preventing the withdrawal of the retaining clip (1), having at its free end a hook portion (7) being angled by more than 90° relative to the leg (4) and being directed with its end toward the connecting web (5), **characterized in that** the hook portion forms a bearing edge with a length corresponding to the width of the second leg (4) bearing against the lower side of a roof cover plate (2), and that by slots (9) being directed in parallel to the side edges of the second leg (4) and being open toward the free hook end, the hook portion (7) is subdivided into a plurality of hook elements (10, 11, 12), said slots (9) extending over the entire length of the hook portion and over the substantial length of the second leg (4) up to close to the connecting web (5).

2. The retaining clip according to claim 1, **characterized in that** the slots (9) are narrower than the hook elements (10, 11, 12).

3. The retaining clip according to one of claims 1 or 2, **characterized in that** the slots (9) are rounded off at their closed ends.

4. The retaining clip according to one of claims 1 to 3, **characterized in that** the hook elements (10, 11, 12) are half as long as the second leg (4).

5. The retaining clip according to one of claims 1 to 4, **characterized in that** the angle included between the hook elements (10, 11, 12) and the second leg (4) is approximately 45°, when the retaining clip (1) is not under load.

6. The retaining clip according to one of claims 1 to 5, **characterized in that** the first leg (3) is configured in a planar manner and free of projections.

7. The retaining clip according to one of claims 1 to 6, **characterized in that** the web (5) has reinforcing beads, which extend from the ends of the legs (3, 4) over the transition region between the legs (3, 4) and the web (5) and over the entire longitudinal extension of the web (5).

8. The retaining clip according to claim 7, **characterized in that** the beads protrude outwardly from the web (5) or the legs (3, 4), respectively.

9. The retaining clip according to one of claims 1 to 8, **characterized in that** a piece of wire (13) is secured at the retaining clip (1), said wire protruding from the retaining clip (1) outside of the clip jaw.

10. The retaining clip according to claim 9, **characterized in that** the piece of wire (13) extends through a hole of the web (5) and is fixed on the inside of the second leg (4).

11. The retaining clip according to one of claims 1 to 8, **characterized in that** a fastening tab (14) is formed at the retaining clip, said tab having at its end a hole, which is penetrated by a fastening screw (15).

12. The retaining clip according to claim 11, **characterized in that** the fastening tab (14) is cut free from the first leg (3) and is angled about an edge (16) being common with the web (5).

## Revendications

1. Crochet de retenue (1) pour une plaque de couverture de toit comprenant un corps principal essentiellement en U avec un premier bras (3) adapté pour s'engager avec la face supérieure et un deuxième bras (4) adapté pour s'engager avec la face inférieure de la plaque de couverture de toit (2), une entretoise (5) liant les bras (3, 4), des dispositifs (6) pour éviter l'extraction du crochet de retenue (1) de la plaque de couverture de toit (2), et un dispositif pour fixer à la structure support du toit, le crochet de retenue (1) étant formé d'une seule pièce à partir d'un ruban de tôle, le deuxième bras (4), comme dispositif (6) pour éviter l'extraction du crochet de retenue (1), comprenant à son extrémité libre une partie de crochet (7) inclinée par plus de 90 ° par rapport au bras (4) et dirigée avec son extrémité vers l'entretoise (5) liante, **caractérisé en ce que** la partie de crochet forme une arête de butée d'une longueur correspondante à la largeur du deuxième bras (4) pour venir en butée contre la face inférieure d'une plaque de couverture de toit (2), et que par des fentes (9) dirigées en parallèle aux arêtes latérales du deuxième bras (4) et ouvertes vers l'extrémité libre du crochet, la partie de crochet (7) est divisée en une pluralité d'éléments de crochet (10, 11, 12), ces fentes (9) s'étendant sur la langueur entière de la partie de crochet et sur la longueur essentielle du deuxième bras (4) jusqu'à près de l'entretoise (5) liante.

2. Crochet de retenue selon la revendication 1, **caractérisé en ce que** les fentes (9) sont plus étroites que les éléments de crochet (10, 11, 12).

3. Crochet de retenue selon une des revendications 1 ou 2, **caractérisé en ce que** les fentes (9) sont arrondies à leurs extrémités fermées.

4. Crochet de retenue selon une des revendications 1 à 3, **caractérisé en ce que** la longueur des éléments de crochet (10, 11, 12) est la moitié de celle du deuxième bras (4).

5. Crochet de retenue selon une des revendications 1 à 4, **caractérisé en ce que** l'angle compris entre les éléments de crochet (10, 11, 12) et le deuxième bras (4) est d'environ 45°, si le crochet de retenue (1) est déchargé.

6. Crochet de retenue selon une des revendications 1 à 5, **caractérisé en ce que** le premier bras (3) est réalisé de manière planaire et dépourvue de saillies.

7. Crochet de retenue selon une des revendications 1 à 6, **caractérisé en ce que** l'entretoise (5) a des moulures de renforcement, qui s'étendent à partir des extrémités des bras (3, 4) sur la zone de transition entre les bras (3, 4) et l'entretoise (5) et sur l'étendue longitudinale entière de l'entretoise (5).

8. Crochet de retenue selon la revendication 7, **caractérisé en ce que** les moulures sont en saillie à partir de l'entretoise (5) ou des bras (3, 4), respectivement, vers l'extérieur.

9. Crochet de retenue selon une des revendications 1 à 8, **caractérisé en ce qu'**une partie de fil métallique (13) est fixée au crochet de retenue (1), ce fil métallique faisant saillie à partir du crochet de retenue (1) à l'extérieur de la griffe du crochet.

10. Crochet de retenue selon la revendication 9, **caractérisé en ce que** la partie de fil métallique (13) s'étend à travers un trou de l'entretoise (5) et est fixée à l'intérieur du deuxième bras (4).

11. Crochet de retenue selon une des revendications 1 à 8, **caractérisé en ce qu'**une languette de fixation (14) est formée au crochet de retenue (1), cette languette ayant à son extrémité un trou, qui est pénétré par une vis de fixation (15).

12. Crochet de retenue selon la revendication 11, **caractérisé en ce que** la languette de fixation (14) est libéré par découpage à partir du premier bras (3) et est inclinée autour d'une arête (16) commune avec l'entretoise (5).
